# EUROPÄISCHE PATENTSCHRIFT

(11) **EP 0 654 009 B1**
(45) Veröffentlichungstag und Bekanntmachung des Hinweises auf die Patenterteilung: **22.01.1997**
(21) Anmeldenummer: 94916125.1
(22) Anmeldetag: 08.06.1994
(51) Int. Cl.: B67D 3/00, B67D 1/06

(54) **AUSSCHANKEINRICHTUNG FÜR GETRÄNKE**
DRINK-DISPENSING DEVICE
DISTRIBUTEUR DE BOISSON

(30) Priorität: 17.06.1993 CH 1805/93
(43) Veröffentlichungstag der Anmeldung: 24.05.1995
(73) Patentinhaber: INTERHALL AG, CH-6340 Baar (CH)
(72) Erfinder: KÖNIG, Harald, CH-6300 Zug (CH)
(74) Vertreter: Patentanwälte Schaad, Balass, Menzl & Partner AG
(86) Internationale Anmeldenummer: CH9400112
(87) Internationale Veröffentlichungsnummer: WO9500434

(56) Entgegenhaltungen:
- CH-A- 298 098
- US-A- 2 689 669
- US-A- 3 349 960
- US-A- 4 796 785

## Beschreibung

Die vorliegende Erfindung betrifft eine Ausschankeinrichtung für Getränke, gemäss dem Oberbegriff des Anspruchs 1.

Ausschankeinrichtungen dieser Art sind unter dem Namen "Bag-in-Box-Verpackung" bekannt. Sie weisen ein üblicherweise quaderförmiges Kartongehäuse auf, in dem ein meist mit Aluminiumfolie ummantelter luftdichter Beutel aufgenommen ist, in dem sich das Getränk befindet. Eine Seitenwand des Kartongehäuses ist im Nachbarbereich zu seinem Boden perforiert. Die Perforation umrandet ein Lasche, die vor Inbetriebnahme der Ausschankeinrichtung aufzureissen ist. Sie gibt einen Durchlass frei, durch den hindurch dann ein Hahn nach aussen ragt. Bei diesen Ausschankeinrichtungen ist der aktuelle Füllstand des Beutels nicht erkennbar und zum Kühlhalten der Getränke sind die Ausschankeinrichtungen in Eisschränke zu stellen. Dies ist besonders in Gaststätten und Bars nachteilig, ist doch einerseits die Bedienung äusserst umständlich und andererseits das Angebot an Getränken nicht sichtbar.

Es sind weiter Ausgiesser mit Zählwerken bekannt, die auf die die Getränke enthaltenden Flaschen montiert werden. Diese Ausgiesser eignen sich allerdings nicht für alle Arten von Getränken, da die Gefahr besteht, dass sie verkleben und dann wieder gereinigt werden müssen. Dies gilt insbesondere bei Getränken mit hoher Viskosität, beispielsweise Cream-Liköre. Zudem ergibt sich insbesondere bei Likören im Ausschank aus Flaschen die Problematik der nur teilweise geleerten Flaschen, wo es wegen des Sauerstoffzutritts zu unerwünschten Qualitätsverminderungen kommen kann. Durch Aufbewahren der Flaschen im Eisschrank kann dieses Problem nur teilweise gemindert werden. Zudem besteht dabei auch wieder das Problem, dass die angebotenen Getränke nicht sichtbar sind. Ueberdies ist eine grosse Kühlkapazität notwendig, die vielerorts infolge Platzmangels nicht gegeben ist.

Es ist deshalb eine Aufgabe der vorliegenden Erfindung, eine gattungsgemässe Ausschankeinrichtung zu schaffen, die bedienungsfreundlich und ohne Eisschrankkapazität beanspruchend für den Bar- und Restaurationsbetrieb geeignet ist.

Diese Aufgabe wird durch eine gattungsgemässe Ausschankeinrichtung gelöst, die die Merkmale im Kennzeichen des Anspruchs 1 aufweist.

Durch die Anwendung der "Bag-in-Box"-Technologie ist die Qualitätsproblematik gelöst, da unabhängig vom Füllstand des Beutels kein Sauerstoff hineingelangen kann. Die Kühlung des Getränks ist auf einfache Art und Weise gelöst. Auf dem Beutel liegt im Innern des Gehäuses ein Kühlelement auf. Durch direkten Kontakt des Kühlelementes mit dem Beutel und infolge der nach unten strömenden gekühlten Luft, ist ein optimale Ausnützung der Kühlenergie gegeben. Weiter strömt auch im Innern des Beutels, der am stärksten gekühlte Teil des Getränkes nach unten in den Bereich, wo der Hahn angebracht ist. Es können deshalb schon nach kurzer Kühlzeit Portionen gekühlten Getränks entnommen werden. Da das Kühlelement auf dem Beutel aufliegt, ist eine exakte Anzeige der verbrauchten bzw. der noch vorhandenen Getränkemenge garantiert. Der zunehmenden "Zerknitterung" des Beutels bei der Entnahme von Getränk, kann durch eine degressive Anzeigeskala Rechnung getragen werden.

Es wird immer dasselbe Gehäuse verwendet, nur der das Getränk aufnehmende Beutel ist zu ersetzen.

Eine genaue Anzeige der Getränkemenge kann dadurch erzielt werden, dass das Kühlelement am Gehäuse, beispielsweise gleitend geführt ist. Dadurch kann ein seitliches Abkippen des Kühlelementes und somit eine ungenaue Anzeige vermieden werden.

Eine besonders einfache bevorzugte Ausbildungsform der erfindungsgemässen Einrichtung ist im Anspruch 2 angegeben. Beispielsweise sind Eiswürfel in jedem Restaurations- und Barbetrieb vorhanden. Diese können zum Kühlen des Getränks in ein Gefäss, das beispielsweise topfförmig ausgebildet ist, gegeben werden.

Ein besonders hoher Wirkungsgrad der Kühlung wird bei einer Ausbildungsform der erfindungsgemässen Einrichtung gemäss Anspruch 3 erzielt.

Eine besonders effektive Kühlung wird erreicht, wenn das Gehäuse eine Wärmeisolationsschicht aufweist, wie das im Anspruch 4 angegeben ist. Die Erwärmung der Getränke durch die warme Umgebung ist minimiert.

Ist zwischen einem Beutel und dem Gehäuse ein Spalt vorhanden, wird eine besonders gute Kühlung erzielt, indem die kalte Luft entlang dem Beutel nach unten strömen kann (Anspruch 5).

Eine besonders bevorzugte und äusserst einfache Ausbildung der erfindungsgemässen Einrichtung ist im Anspruch 6 angegeben.

Die Ausbildungsform gemäss Anspruch 7 gewährleistet das einfache Einführen des Beutels in das Gehäuse und Durchführen des Hahns durch den Durchlass.

Die ebenfalls bevorzugte Ausbildungsform gemäss Anspruch 8 gewährleistet eine einfache Bedienung mit nur einer Hand, indem der am Beutel angeordnete Hahn bezüglich dem Gehäuse festgehalten ist.

Bei der weiter bevorzugten Ausbildungsform gemäss Anspruch 9 kann die Ausschankeinrichtung an einem beliebigen Ort plaziert werden, da gewährleistet ist, dass ein Glas unter den Hahn gestellt werden kann.

Die vorliegende Erfindung wird nun anhand eines in der Figur gezeigten Ausführungsbeispiels näher beschrieben. Es zeigen rein schematisch:
- Fig. 1: perspektivisch in Ansicht von schräg oben eine erfindungsgemässe Ausschankeinrichtung, teilweise geschnitten;
- Fig. 2: ebenfalls perspektivisch in Seitenansicht von schräg oben, die in der Fig. 1 gezeigte Ausschankeinrichtung mit durchsichtig angenommenem Gehäuse;
und
- Fig. 3: in perspektivischer Darstellung und gegenüber den Fig. 1 und 2 vergrössert eine am Gehäuse angeordnete Halterung für einen Hahn.

Die in den Figuren gezeigte Ausschankeinrichtung für Getränke weist ein Gehäuse 10 mit einer zylinderförmigen Seitenwand 12, einen mit dieser fest verbundenen Boden 14 und einen abnehmbaren Deckel 16 auf. Der Griff 18 des Deckels 16 hat die Form der Originalflasche des Getränks.

In das Innere 20 des Gehäuses 10 ist ein Beutel 22 eingesetzt, in dem das Getränk aufbewahrt ist. Der Beutel 22 nimmt infolge des Flüssigkeitsdrucks des Getränks eine im wesentlichen zylindrische Form an und weist einen im unteren Endbereich seines zylindrischen Mantels angeordneten Hahn 24 auf. Der Beutel 22 ist luftdicht verschlossen, so dass bei der Entnahme von Getränk keine Luft in das Beutelinnere eintreten kann. Bei der Entnahme von Getränk knittert der Beutel zusammen, wie dies insbesondere aus der Fig. 2 beim Pfeil 26 erkennbar ist.

Die Seitenwand 12 weist im unteren Endbereich einen radialen Durchlass 28 auf, der bei in das Gehäuse 10 eingesetztem Beutel 22 vom Hahn 24 durchgriffen ist. Der Durchlass 28 erstreckt sich im wesentlichen bis zum Boden 14, wie dies insbesondere Fig. 3 andeutet.

Das Gehäuse 10 besteht aus einem wärmeisolierenden Material und hat eine lichte Weite gemessen in einer Horizontalebene, die rechtwinklig zur vertikal verlaufenden Längsachse des Gehäuses 10 verläuft, die etwa gleich gross, oder gegebenenfalls grösser ist als die Weite des Beutels 22. Weiter weist der Boden 14 auf der dem Durchlass 28 zugewandten Seite eine Oeffnung 30 auf, die dazu dient, beim Einsetzen des Beutels 22 in das Gehäuse 10 den Hahn 24 von unten mit Fingern zu greifen, um diesen in den Durchlass 28 einzuführen.

Weiter befindet sich im Innern 20 des Gehäuses 10 ein Kühlelement 32, das ein topfförmiges Gefäss 34 aus wärmeleitendem Material, vorzugsweise Aluminium, aufweist, das auf dem Beutel 22 aufliegt. Im Gefäss 34 befindet sich ein Kühlmittel 36, im vorliegenden Fall Eiswürfel. Das Kühlelement 32 liegt mit seinem gesamten Gewicht und dem Gewicht des Kühlmittels 36 auf dem Beutel 22 auf und ist gegen Abkippen bzw. Verkanten im Gehäuse 10 in der Art eines Kolbens in einem Zylinder mit einem dünnen Spalt zwischen dem Gefäss 24 und der inneren Mantelfläche der Seitenwand 12 gleitend geführt. Vom zylinderförmigen Gefäss 34 steht in radialer Richtung ein Zeiger 38 ab, der in eine in vertikaler Richtung verlaufende, Langloch- oder schlitzartige Anzeigeöffnung 40 in der Seitenwand 12 eingreift. Auf der äusseren Mantelfläche der Seitenwand 12 ist bei der Anzeigeöffnung 40 eine Skala 42 angebracht, an der die ausgeschenkte bzw. noch im Beutel 22 vorhandene Getränkemenge, die vom Zeiger 38 angezeigt wird, abgelesen werden kann. Zur Berücksichtigung der zunehmenden Zerknitterung 26 des Beutels 22 bei Entnahme von Getränk, kann die Skala 42, von oben gegen unten gesehen, degressiv ausgebildet sein.

Durch das direkte Aufliegen des Kühlelements 32 auf dem Beutel 22 wird einerseits eine optimale Kühlung des Getränks und andererseits eine genaue Anzeige der Getränkemenge erzielt. Zur genauen Anzeige trägt weiter bei, dass das Kühlelement 32 gegen Abkippen und Verkanten gesichert ist. Weiter ist der Kühleffekt dadurch besonders effektiv, dass gegebenenfalls die gekühlte Luft im Spalt zwischen dem Beutel 22 und der Seitenwand 12 nach unten strömen kann. Das Gehäuse 10 aus wärmeisolierendem Material vermindert das Eindringen von Wärme von aussen in das Innere 22 des Gehäuses 10, wodurch der Kühleffekt verbessert und insbesondere das Kühlhalten des Getränks, auch wenn das Kühlmittel 36 verbraucht ist und nicht sofort ersetzt wird, gewährleistet ist.

An der Seitenwand 12 des Gehäuses 10 ist beim Durchlass 28 eine Halterung 44 für den Hahn 24 angeordnet. Diese weist einen an der Seitenwand 12 befestigten unteren Halterungsteil 46 auf, der mindestens teilweise die in radialer Richtung verlaufende Hahnleitung 48 und die davon in vertikaler Richtung gegen unten abstehende Hahnauslassleitung 50 aufnimmt (siehe Fig. 3). Ein oberer Halterungsteil 52 ist auf den unteren Halterungsteil 46 wegnehmbar aufgesetzt und weist an seinem von der Seitenwand 12 abgewandten Endbereich eine schlitzförmige Ausnehmung 54 auf, die vom schwenkbaren Betätigungsorgan 56 des Hahns 24 durchgriffen ist, um von aussen dessen Bedienung zu ermöglichen. Weiter weist der obere Halterungsteil 52 einen etwa in vertikaler Richtung verlaufenden Bediendurchlass 58 auf, um die Betätigung eines Hahns 24 zu ermöglichen, auf den zum Entnehmen von Getränk von oben auf ein Betätigungsorgan gedrückt werden muss.

Am Gehäuse 10 ist ein Ständerelement 60 angeformt, das durch eine halbzylinderförmige Verlängerung der Seitenwand 12, auf der dem Durchlass 28 abgewandten Seite, in Richtung gegen unten über den Boden 14 hinaus und einem Sockel 64 gebildet ist. Der Sockel 64 ist mit der Verlängerung 62 fest verbunden und bildet zugleich eine Standfläche für ein Glas 66, in das Getränk aus dem Beutel 22 zu giessen ist.

Um einen vollen Beutel 22 in das Gehäuse 10 einzusetzen, wird der Deckel 16 abgehoben und dann mit dem verformbaren Beutel 22 von oben eingefahren, wobei dieser so auszurichten ist, dass der Hahn 24, in Umfangsrichtung gesehen, mit dem Durchlass 28 fluchtet. Liegt der Beutel 22 mit seinem Boden auf dem Boden 14 des Gehäuses 10 auf, wird der Hahn 24 mit zwei Fingern durch die Oeffnung 30 erfasst und durch den Durchlass 28 geführt, wobei selbstverständlich vorgängig der obere Halterungsteil 52 vom unteren Halterungsteil 46 abgenommen wurde. Der Hahn 24 wird dann in den unteren Halterungsteil 46 eingelegt und durch Aufsetzen des oberen Halterungsteils 52 befestigt. Nun wird das mit Eiswürfeln gefüllte Gefäss 34 von oben in das Gehäuse 10 eingeführt, auf den Beutel 22 abgelegt und so ausgerichtet, dass der Zeiger 38 in die Anzeigeöffnung 40 eingreift. Nach dem Aufsetzen des Deckels 16 ist die AUSschankeinrichtung zur Entnahme von Getränk bereit.

Das Gehäuse 10 kann mit einer dekorativen Ummantelung versehen sein, die vorzugsweise zusammen mit dem Griff 18 auf das Getränk hinweist. Es ist selbstverständlich auch denkbar, das Gehäuse 10 aus einem beliebigen geeigneten Material zu fertigen, das nicht wärmeisolierend sein muss, und eine Wärmeisolationsschicht vorzusehen. Eine besonders gute Kühlwirkung durch Wärmeleitung kann dadurch erzielt werden, dass das Gehäuse ein Rohr aus gut wärmeleitendem Material, bespielsweise Aluminium, aufweist, das auf der Aussenseite eine Isolationsschicht trägt. Der Beutel im Innern des Rohres liegt dann mit seinem Mantel am Rohr an.

Es ist auch denkbar, an der Innenseite des Gehäuses in dessen Längsrichtung verlaufende Rippen anzuordnen, die den Beutel stützen und das Kühlelement führen. Dadurch ist sichergestellt, dass Luft zwischen dem Beutel und dem Gehäuse zur Kühlung zirkulieren kann.

Weiter ist es auch möglich, anstelle der Anzeigeöffnung ein Anzeigefenster vorzusehen, durch das hindurch der Zeiger 38, der in diesem Fall beispielsweise eine am Gefäss 34 angebrachte Markierung sein kann, von aussen sichtbar ist.

Um das Einsetzen des Kühlelements 32 zu erleichtern, ist es denkbar, die Anzeigeöffnung 40 bis zum oberen Ende der Seitenwand 12 zu verlängern.

Um das Handhaben des Gefässes 34 zu erleichtern, kann dieses mit einem Griffelement 34' versehen sein.

## Patentansprüche

1. Ausschankeinrichtung für Getränke, mit einem einen Durchlass (28) für einen Hahn (24) aufweisenden Gehäuse (10), das zur Aufnahme eines den Hahn (24) aufweisenden, dichten Beutels (22), in dem das Getränk aufbewahrt ist, bestimmt ist, gekennzeichnet durch ein Kühlelement (32), das dazu bestimmt ist, im Innern (20) des Gehäuses (10) auf dem Beutel (22) aufzuliegen, und eine mit dem Kühlelement (32) verbundene Anzeigeeinrichtung (38,40,42) zum Anzeigen der verbrauchten bzw. der noch vorhandenen Getränkemenge.

2. Einrichtung nach Anspruch 1, dadurch gekennzeichnet, dass das Kühlelement (32) ein Gefäss (34) zur Aufnahme eines Kühlmittels (36), vorzugsweise Eiswürfel, aufweist.

3. Einrichtung nach Anspruch 2, dadurch gekennzeichnet, dass das Gefäss (34) aus wärmeleitenden Material, vorzugsweise Alluminium, gefertigt ist.

4. Einrichtung nach einem der Ansprüche 1 bis 3, dadurch gekennzeichnet, dass das Gehäuse (10) eine Wärmeisolationsschicht aufweist.

5. Einrichtung nach einem der Ansprüche 1 bis 4, dadurch gekennzeichnet, dass zwischen dem Gehäuse (10) und einem Beutel (22) ein Spalt vorhanden ist.

6. Einrichtung nach einem der Ansprüche 1 bis 5, dadurch gekennzeichnet, dass das Gehäuse (10) eine Anzeigeöffnung (40) oder ein Anzeigefenster aufweist und das Kühlelement (32) mit einem Zeigerorgan (38) verbunden ist, das durch die Anzeigeöffnung (40) oder das Anzeigefenster von Aussen sichtbar ist.

7. Einrichtung nach einem der Ansprüche 1 bis 6, dadurch gekennzeichnet, dass der Boden (14) des Gehäuses (10) ein Oeffnung (30) aufweist, um das Einführen des Hahns (24) in den Durchlass (28) zu vereinfachen.

8. Einrichtung nach einem der Ansprüche 1 bis 7, dadurch gekennzeichnet, dass das Gehäuse (10) beim Durchlass (28) eine Halterung (44) für den Hahn (24), aufweist.

9. Einrichtung nach einem der Ansprüche 1 bis 8, dadurch gekennzeichnet, dass unter dem Boden (14) des Gehäuses (10) ein Ständererelement (60) angeordnet ist.

## Claims

1. Drink-dispensing device, with a housing (10) which has a passage (28) for a spout (24) and which is intended to receive a tight bag (22) which comprises the spout (24) and in which the drink is stored, characterized by a cooling element (32) which is intended to lie upon the bag (22) in the interior (20) of the housing (10), and an indicator device (38, 40, 42) which is connected to the cooling element (32) and which is for indicating the amount of drink which has been used up or which still remains.

2. Device according to Claim 1, characterized in that the cooling element (32) has a receptacle (34) for receiving a cooling medium (36), preferably ice cubes.

3. Device according to Claim 2, characterized in that the receptacle (34) is made of thermally conductive material, preferably aluminium.

4. Device according to one of Claims 1 to 3, characterized in that the housing (10) has a thermally insulating layer.

5. Device according to one of Claims 1 to 4, characterized in that there is a gap present between the housing (10) and a bag (22).

6. Device according to one of Claims 1 to 5, characterized in that the housing (10) has an indicator opening (40) or an indicator window, and the cooling element (32) is connected to a marker (38) which can be seen from the outside through the indicator opening (40) or the indicator window.

7. Device according to one of Claims 1 to 6, characterized in that the base (14) of the housing (10) has an opening (30) in order to simplify the insertion of the spout (24) into the passage (28).

8. Device according to one of Claims 1 to 7, characterized in that the housing (10) has, at the passage (28), a holding member (44) for the spout (24).

9. Device according to one of Claims 1 to 8, characterized in that a pedestal element (60) is arranged under the base (14) of the housing (10).

## Revendications

1. Dispositif de distribution pour des boissons, comportant un boîtier (10) muni d'un passage (28) pour un robinet (24), lequel boîtier sert à loger une poche étanche (22) comportant le robinet (24), dans laquelle la boisson est conservée, caractérisé par un élément réfrigérant (32) prévu pour appuyer, à l'intérieur (20) du boîtier (10), sur la poche (22) et par un dispositif d'affichage (38, 40, 42) relié à l'élément réfrigérant (32) pour indiquer la quantité de boisson utilisée et/ou encore disponible.

2. Dispositif selon la revendication 1, caractérisé en ce que l'élément réfrigérant (32) comporte un récipient (34) pour recevoir un agent réfrigérant (36), de préférence des cubes de glace.

3. Dispositif selon la revendication 2, caractérisé en ce que le récipient (34) est fabriqué en un matériau thermoconducteur, de préférence en aluminium.

4. Dispositif selon l'une des revendications 1 à 3, caractérisé en ce que le boîtier (10) comporte une couche d'isolation thermique.

5. Dispositif selon l'une des revendications 1 à 4, caractérisé en ce qu'un intervalle est ménagé entre le boîtier (10) et la poche (22).

6. Dispositif selon l'une des revendications 1 à 5, caractérisé en ce que le boîtier (10) comporte une ouverture d'affichage (40) ou une fenêtre d'affichage et en ce que l'élément réfrigérant (32) est relié à un élément indicateur (38) qu'on peut voir de l'extérieur par l'ouverture d'affichage (40) ou la fenêtre d'affichage.

7. Dispositif selon l'une des revendications 1 à 6, caractérisé en ce que le fond (14) du boîtier (10) comporte une ouverture (30) pour faciliter l'introduction du robinet (24) dans le passage (28).

8. Dispositif selon l'une des revendications 1 à 7, caractérisé en ce que le boîtier (10) comporte, à l'endroit du passage (28), une fixation (44) pour le robinet (24).

9. Dispositif selon l'une des revendications 1 à 8, caractérisé en ce qu'un socle (60) est disposé sous le fond (14) du boîtier (10).
